# EUROPÄISCHE PATENTSCHRIFT

(11) **EP 2 283 900 B1**
(45) Veröffentlichungstag und Bekanntmachung des Hinweises auf die Patenterteilung: **06.09.2017**
(21) Anmeldenummer: 10007307.1
(22) Anmeldetag: 15.07.2010
(51) Int. Cl.: A62B 7/14

(54) **Sauerstoffnotversorgungsvorrichtung**
Emergency oxygen supply device
Dispositif d'alimentation en oxygène d'urgence

(30) Priorität: 13.08.2009 DE 102009037380
(43) Veröffentlichungstag der Anmeldung: 16.02.2011
(73) Patentinhaber: B/E Aerospace Systems GmbH, 23560 Lübeck (DE)
(72) Erfinder: Conrad, Rüdiger, 23617 Stockelsdorf (DE); Marz, Heiko, 23560 Lübeck (DE); Kurz, Kristina, 23611 Bad Schwartau (DE)
(74) Vertreter: Vollmann, Heiko

(56) Entgegenhaltungen:
- WO-A1-2008/010015
- US-A- 5 626 131
- US-A1- 2007 017 573
- US-A1- 2009 126 731

## Beschreibung

Die Erfindung betrifft eine Sauerstoffnotversorgungsvorrichtung für ein Flugzeug mit den im Oberbegriff des Anspruchs 1 angegebenen Merkmalen.

Um Passagiere und Servicepersonal bei plötzlichem Druckabfall in der Kabine mit Sauerstoff versorgen zu können, stehen in Flugzeugen Sauerstoffnotversorgungsvorrichtungen zur Verfügung. Bei einer dezentralen Sauerstoffnotversorgung befinden sich die Sauerstoffnotversorgungsvorrichtungen in den so genannten Personal-Service-Units, die an der Kabinendecke über den Passagiersitzen angeordnet sind.

Diese Sauerstoffnotversorgungsvorrichtungen weisen eine Sauerstoffquelle auf, die mit einer oder mehreren Sauerstoffmasken leitungsverbunden ist. Beispielsweise aus WO 2008/010015 A1 ist es bekannt, als Sauerstoffquellen chemische Sauerstoffgeneratoren oder Sauerstoffdruckspeicher zu verwenden. Chemische Sauerstoffgeneratoren haben den Nachteil, dass das Freisetzen des Sauerstoffs aus der chemischen Bindung und damit einhergehend der Sauerstoffstrom zu den Sauerstoffmasken sowie der Versorgungsdruck an den Sauerstoffmasken einem fest vorgegebenem Profil folgen. So ist es bei diesen Systemen nicht möglich, die Sauerstoffzufuhr in Abhängigkeit von dem Kabinendruck bzw. der Flughöhe zu steuern.

Bei Verwendung von gasförmig in Druckgasbehältern gespeichertem Sauerstoff kann die Sauerstoffzufuhr in geeigneter Weise mittels einer den Sauerstoffmasken vorgeschalteten Druckregeleinrichtung gesteuert werden. Die verwendeten Druckregeleinrichtungen können mechanisch und/oder pneumatisch betätigte Druckregler aufweisen, deren Abmessungen und Gewicht aber nachteiligerweise verhältnismäßig groß sind. Diesen Nachteil weisen elektrisch betriebene Reglereinheiten, wie sie zum Beispiel in einem aus WO 2008/010015 A1 bekannten A-temgaszuführkreis vorgesehen ist, nicht auf, allerdings erweist sich bei diesen Reglereinheiten die Abhängigkeit von einer elektrischen Energieversorgung an sich als problematisch, da ein Ausfall der Stromversorgung dazu führen kann, dass die Sauerstoffnotversorgungsvorrichtung gar nicht einsatzfähig ist.

Vor diesem Hintergrund liegt der Erfindung die Aufgabe zugrunde, eine leichte und kompakte Sauerstoffnotversorgungsvorrichtung für ein Flugzeug zu schaffen, die in einer Notsituation eine ausreichende Sauerstoffnotversorgung gewährleistet.

Gelöst wird diese Aufgabe durch eine Sauerstoffnotversorgungsvorrichtung mit den in Anspruch 1 angegebenen Merkmalen. Vorteilhafte Weiterbildungen dieser Sauerstoffnotversorgungsvorrichtung ergeben sich aus den Unteransprüchen, der nachfolgenden Beschreibung sowie der Zeichnung. Hierbei können gemäß der Erfindung in den Unteransprüchen und der Beschreibung angegebene Merkmale jeweils für sich aber auch in Kombination die erfindungsgemäße Lösung gemäß Anspruch 1 weiter ausgestalten.

Die erfindungsgemäße Sauerstoffnotversorgungsvorrichtung für ein Flugzeug kann z.B. in einer Personal-Service-Unit angeordnet sein. Sie weist einen Sauerstoffdruckspeicher und mindestens eine damit leitungsverbundene Sauerstoffmaske auf. Gemäß der Erfindung sind in der Leitung von dem Sauerstoffdruckspeicher zu der zumindest einen Sauerstoffmaske mindestens zwei parallel zueinander angeordnete elektrisch betätig- und ansteuerbare Absperrventile angeordnet. Von diesen Absperrventilen weist zumindest ein Absperrventil eine NO-Funktion und zumindest ein Absperrventil eine NC-Funktion auf.

So ist bei der erfindungsgemäßen Sauerstoffnotversorgungsvorrichtung in der Leitung von dem Sauerstoffdruckspeicher zu der Sauerstoffmaske eine Leitungsverzweigung vorgesehen, an der sich die Leitung in mindestens zwei zueinander parallele Leitungsstränge aufteilt. In jedem dieser Leitungsstränge ist jeweils ein Absperrventil angeordnet, von denen zumindest eines eine NO- bzw. "normal open"-Funktion aufweist, d. h., bei nicht anliegender Spannung geöffnet ist, während in den übrigen Leitungssträngen zumindest ein Absperrventil angeordnet ist, welches eine NC- bzw. "normal closed"-Funktion aufweist, also bei nicht anliegender Spannung geschlossen sind. Bei einer größeren Anzahl von parallelen Leistungssträngen kann auch mehr als ein Absperrventil mit NO-Funktion und/oder mehr als ein Absperrventil mit NC-Funktion vorgesehen sein.

Die Absperrventile bilden Teil einer Regeleinrichtung, mit der die Sauerstoffzufuhr von dem Sauerstoffdruckspeicher zu der Sauerstoffmaske bzw. zu den Sauerstoffmasken durch ein getaktetes Öffnen und Schließen der Absperrventile steuerbar ist. Aufgrund der vergleichsweise geringen Größe und des geringen Gewichts der Absperrventile gegenüber ansonsten als Regeleinrichtungen verwendeten mechanisch oder pneumatisch betätigten Druckreglern, weist die erfindungsgemäße Sauerstoffnotversorgungsvorrichtung eine vergleichsweise kompakte Bauform bei geringem Gewicht auf.

Da bei der erfindungsgemäßen Sauerstoffnotversorgungsvorrichtung in einem der parallelen Leitungsstränge zumindest ein Absperrventil eine NO-Funktion aufweist, ist auch bei einem Ausfall der Stromversorgung der Sauerstoffnotversorgungsvorrichtung zumindest eine Sauerstoffgrundversorgung des bzw. der Benutzer der Sauerstoffmasken sichergestellt, da nach Betätigen eines Öffnungsmechanismus des Sauerstoffdruckspeichers mittels einer mit der Sauerstoffmaske verbundenen Zugmittels auch bei einer unterbrochenen Stromversorgung Sauerstoff von dem dann geöffneten Sauerstoffdruckspeicher über das bei nicht anliegender Spannung offen gestellte Absperrventil zu der bzw. den Sauerstoffmasken strömen kann. Dieses Absperrventil ist bevorzugt so ausgelegt, dass bei einem Ausfall der Stromversorgung der Sauerstoffnotversorgungsvorrichtung jedem Benutzer einer Sauerstoffmaske Sauerstoff mit einem Volumenstrom von etwa 2,5 l/min. zur Verfügung gestellt wird. Typischerweise ist es gegebenenfalls auch möglich mehrere Absperrventile mit einer NO-Funktion in mehreren parallelen Leitungssträngen vorzusehen, wobei die Anzahl dieser Absperrventile in der Regel von der Anzahl der von der Sauerstoffnotversorgung mit Sauerstoff zu versorgenden Personen abhängen wird.

Um die Benutzer der erfindungsgemäßen Sauerstoffnotversorgungsvorrichtung in genau mit der jeweiligen Flughöhe abgestimmter Weise mit Sauerstoff zu versorgen, ist zweckmäßigerweise eine elektronische Steuereinrichtung vorgesehen, mit der die einzelnen Absperrventile ansteuerbar sind. Die Steuereinrichtung ist vorteilhaft derart ausgebildet, dass die Absperrventile von ihr pulsweitenmoduliert angesteuert werden. Hierbei ist der Tastgrad hauptsächlich von dem in der Kabine herrschenden Druck bzw. der Flughöhe, der Temperatur des Sauerstoffs und dem Ausgangsdruck des Sauerstoffdruckspeichers oder eines Druckreglers des Sauerstoffdruckspeichers abhängig.

Während des Einsatzes der Sauerstoffnotversorgungsvorrichtung wird zweckmäßigerweise kontinuierlich der Kabinendruck ermittelt. Hierzu kann vorteilhaft ein Kabinendrucksensor vorgesehen sein, der mit der Steuereinrichtung signalverbunden ist. Mittels der Steuereinrichtung können die Absperrventile auf Grundlage der von dem Kabinendrucksensor zur Verfügung gestellten Druckwerte, die typischerweise in Relation zu der jeweiligen Flughöhe stehen, in der geforderten Weise angesteuert werden.

Um auch den Ausgangsdruck des Sauerstoffdruckspeichers bzw. des Druckreglers bei der Ansteuerung der Absperrventile berücksichtigen zu können, ist bevorzugt in der den Sauerstoffdruckspeicher mit der bzw. den Sauerstoffmasken verbindenden Leitung eingangsseitig der Absperrventile ein mit der Steuereinrichtung signalverbundener Sauerstoffdrucksensor angeordnet.

Weiter vorteilhaft kann in der den Sauerstoffdruckspeicher mit der bzw. den Sauerstoffmasken verbindenden Leitung eingangsseitig der Absperrventile ein mit der Steuereinrichtung signalverbundener Temperatursensor angeordnet sein, um auch die Temperatur des Sauerstoffs bei der Ermittlung der zweckmäßigsten Öffnungsintervalle der Absperrventile einfließen zu lassen.

Indem zur Regelung der Sauerstoffzufuhr zu der Sauerstoffmaske bzw. zu den Sauerstoffmasken neben dem Kabinendruck vorteilhafterweise auch die Temperatur des Sauerstoffs und der ausgangsseitig des Sauerstoffdruckspeichers herrschende Sauerstoffdruck herangezogen werden, weist die erfindungsgemäße Sauerstoffnotversorgungsvorrichtung eine sehr hohe Regelgenauigkeit auf, die es ermöglicht, im Vergleich zu bislang bekannten Sauerstoffnotversorgungsvorrichtungen Sauerstoff einzusparen, was wiederum den Einsatz vergleichsweise kleinerer Sauerstoffdruckspeicher möglich macht und somit auch die Größe und das Gewicht der Sauerstoffnotversorgungsvorrichtung gegenüber bislang bekannten Vorrichtungen dieser Art verringert.

Die mit der Steuereinrichtung signalverbundenen Sensoren sind vorzugsweise auf einer Steuertafel der Steuerungseinrichtung angeordnet. Dementsprechend ist bei dieser Weiterbildung der erfindungsgemäßen Sauerstoffnotversorgungsvorrichtung ein Trägerelement vorgesehen, auf dem neben der Steuereinrichtung auch der Kabinendrucksensor, der Sauerstoffdrucksensor und der Temperatursensor sowie vorzugsweise auch die Absperrventile angeordnet sind. Die Verwendung der Steuertafel erlaubt es, die wesentlichen elektronischen und pneumatischen Bauteile der Sauerstoffnotversorgungsvorrichtung außerhalb des Flugzeugs vorzumontieren und anschließend in die Personal-Service-Unit einzubauen, wobei dann lediglich die sauerstoffleitenden Verbindungen von dem Sauerstoffdruckspeicher zu den Absperrventilen und von den Absperrventilen zu der bzw. den Sauerstoffmasken hergestellt werden müssen und die Steuereinrichtung an ein flugzeugseitiges Stromversorgungsnetz angeschlossen werden muss.

Um den von den Absperrventilen zur Verfügung gestellten pulsweitenmodulierten Sauerstoffstrom zu einem quasi kontinuierlichen Sauerstoffstrom zu glätten, ist bevorzugt ausgangsseitig der Absperrventile eine Ausgleichskammer ausgebildet. Diese Ausgleichskammer kann beispielsweise von einer Querschnittserweiterung der Sauerstoffleitung in dem Bereich von den Absperrventilen zu der bzw. den Sauerstoffmasken gebildet werden. Daneben kann auch ein an der Sauerstoffmaske ausgebildeter Sauerstoffzwischenspeicher oder die Sauerstoffleitung in dem Bereich von den Absperrventilen zu der bzw. den Sauerstoffmasken selbst die Ausgleichskammer bilden.

Nachfolgend ist die Erfindung anhand eines in der Zeichnung dargestellten Ausführungsbeispiels näher erläutert. Die Zeichnung zeigt eine stark vereinfachte Prinzipskizze einer Sauerstoffnotversorgungsvorrichtung gemäß der Erfindung.

Die dargestellte Sauerstoffnotversorgungsvorrichtung ist in einer Personal-Service-Unit in einem Behältnis 2 angeordnet. Sie weist einen Sauerstoffdruckspeicher 4 in Form einer Sauerstoffflasche 4 auf. An der Sauerstoffflasche 4 ist in üblicher Weise ein Druckminderer 6 vorgesehen, mit dem der in der Sauerstoffflasche 4 herrschende Sauerstoffdruck auf einen Mitteldruck abgesenkt wird. Der Mitteldruck liegt zwischen dem Flaschendruck und dem Bedarfsdruck an den an der Sauerstoffflasche 4 angeschlossenen Sauerstoffmasken 10.

Eine Sauerstoffleitung 8, die ausgangsseitig des Druckminderers 6 angeschlossen ist, verbindet die Sauerstoffflasche 4 sauerstoffleitend mit den Sauerstoffmasken 10, wobei in der Leitungsverbindung von der Sauerstoffflasche 4 zu den Sauerstoffmasken 10 eine Volumenregeleinrichtung 12 angeordnet ist, mit der die Sauerstoffmenge bzw. -flow schließlich auf die an den Sauerstoffmasken 10 geforderte Menge angepasst werden kann.

In dem Behältnis 2 sind die Sauerstoffmasken 10 in üblicher Weise so angeordnet, dass sie bei einem Druckabfall in der Kabine aus dem Behältnis 2 herausfallen. Ziehen die Benutzer der Sauerstoffmasken 10 diese näher an sich heran, wird durch an den Sauerstoffmasken 10 angebrachte Zugmittel 14, so genannten Lanyards 14, an der Sauerstoffflasche 4 ein Öffnungsmechanismus aktiviert, sodass Sauerstoff aus der Sauerstoffflasche 4 zu den Sauerstoffmasken 10 ausströmen kann.

In der Volumenregeleinrichtung 12 teilt sich die Sauerstoffleitung 8 in drei parallele Leitungsstränge, die anschließend wieder zu einer Leitung zusammengeführt werden, wobei in jedem der Leitungsstränge ein elektrisch ansteuerbares Absperrventil angeordnet ist. In diesem Zusammenhang ist in einem der Leitungsstränge ein Magnetventil 16 mit einer NO-Funktion und in den beiden übrigen Leitungssträngen jeweils ein Magnetventil 18 mit einer NC-Funktion angeordnet. Es ist zu verstehen, dass auch lediglich zwei solcher parallelen Leitungsstränge oder mehr als drei parallele Leistungsstränge vorgesehen werden können, z. B. abhängig von dem erforderlichen Flow bzw. Volumenstrom.

Die Ansteuerung der Magnetventile 16 und 18 erfolgt mittels einer elektronischen Steuereinrichtung 20. Hierzu sind die Magnetventile 18 über Signalleitungen 22 bzw. 24 und das Magnetventil 16 über eine Signalleitung 26 mit der Steuereinrichtung 20 signalverbunden. Die Steuereinrichtung 20 steuert die Magnetventile 16 und 18 auf der Grundlage des Kabinendrucks, des Sauerstoffdrucks abströmseitig des Druckminderers 6 sowie der Temperatur des Sauerstoffs an.

Zur Ermittlung des Kabinendrucks ist ein Kabinendrucksensor 28 vorgesehen, der über eine Signalleitung 30 mit der Steuereinrichtung 20 signalverbunden ist. Der Sauerstoffdruck wird mit einem in der Sauerstoffleitung 8 anströmseitig der Magnetventile 16 und 18 angeordneten Sauerstoffdrucksensors 32 ermittelt, der mit einer Signalleitung 34 mit der Steuereinrichtung 20 signalverbunden ist. Des Weiteren ist in der Sauerstoffleitung 8 ebenfalls anströmseitig der Magnetventile 16 und 18 ein Temperatursensor 36 vorgesehen, der über eine Signalleitung 38 mit der Steuereinrichtung 20 kommuniziert.

Der Kabinendrucksensor 28, der Sauerstoffdrucksensor 32, der Temperatursensor 36 und die Magnetventile 16 und 18 sind gemeinsam mit der Steuereinrichtung 20 auf einer Steuertafel 40 angeordnet. Dies gilt auch für eine optische Betriebszustandsanzeige 42, mit der die Steuereinrichtung 20 über eine Signalleitung 44 verbunden ist. Mit Hilfe der Betriebszustandsanzeige 42 ist erkennbar, ob sich die Sauerstoffnotversorgungsvorrichtung in einem ordnungsgemäßen Zustand befindet oder nicht betriebsbereit ist.

Die Funktionsweise der dargestellten Sauerstoffnotversorgungseinrichtung ist wie folgt:
Kommt es in der Passagierkabine eines Flugzeugs zu einem Druckabfall, fallen die Sauerstoffmasken 10 aus den Behältnissen 2 der Personal-Service-Units. Ziehen die Passagiere die Sauerstoffmasken 10 in Richtung ihres Gesichts, wird die Sauerstoffflasche 4 mittels der an den Sauerstoffmasken 10 angebundenen Lanyards 14 mechanisch geöffnet. Nun strömt Sauerstoff von der Sauerstoffflasche 4 über den Druckminderer 6 in die Sauerstoffleitung 8. Von dem Kabinendrucksensor 28 wird der Kabinendruck und damit indirekt die Flughöhe erfasst. Gleichzeitig ermitteln der Sauerstoffdrucksensor 32 den Druck ausgangsseitig des Druckminderers 6 und der Temperatursensor 36 die Sauerstofftemperatur. Auf der Grundlage dieser Werte ermittelt die elektronische Steuereinrichtung 20 die Öffnungs- und Schließzeiten der Magnetventile 16 und 18.

Befindet sich das Flugzeug in einer Flughöhe oberhalb einer festgelegten Grenzflughöhe (z. B. 34.500 ft), veranlasst die Steuereinrichtung 20, dass das Magnetventil 16 konstant offen gestellt bleibt, also nicht mit Spannung beaufschlagt wird. Zusätzlich wird eines der beiden Magnetventile 18 oder werden beide Magnetventile 18 intervallweise mit Spannung beaufschlagt, sodass sie zusätzlich zu dem konstanten Sauerstoffstrom durch das offene Magnetventil 16 taktweise Sauerstoff zu den Sauerstoffmasken 10 führen. An den Sauerstoffmasken 10 ausgebildete Sauerstoffzwischenspeicher 46 bewirken, dass den Benutzern der Sauerstoffmasken 10 ein im Wesentlichen kontinuierlicher Sauerstoffstrom zur Verfügung steht.

Sinkt das Flugzeug auf eine Flughöhe unterhalb der Grenzflughöhe werden die Magnetventile 18 nicht mehr mit Spannung beaufschlagt, sodass sie geschlossen bleiben und die Sauerstoffversorgung der Sauerstoffmasken 10 nur noch über das offene Magnetventil 16 erfolgt. Mit weiter abnehmender Flughöhe wird auch das Magnetventil 16 durch intervallweise Spannungsbeaufschlagung schließend gestellt, bis es ab einer zweiten Grenzflughöhe von z. B. ca. 10.000 ft und darunter, wo der Kabinendruck derart hoch ist, dass eine Benutzung der Sauerstoffmasken 10 nicht mehr erforderlich ist, durch ununterbrochene Spannungsbeaufschlagung fortwährend geschlossen gehalten wird.

Kommt es bei der Sauerstoffnotversorgungsvorrichtung zu einem Ausfall der elektrischen Energieversorgung, stellt das bei nicht anliegender Spannung perse öffnend gestellte Magnetventil 16 zumindest eine Sauerstoffgrundversorgung der Benutzer der Sauerstoffmasken 10 sicher.

### Bezugszeichenliste

- 2: - Behältnis
- 4: - Sauerstoffdruckspeicher, Sauerstoffflasche
- 6: - Druckminderer
- 8: - Sauerstoffleitung
- 10: - Sauerstoffmaske
- 12: - Volumenregeleinrichtung
- 14: - Zugmittel, Lanyard
- 16: - Magnetventil
- 18: - Magnetventil
- 20: - Steuereinrichtung
- 22: - Signalleitung
- 24: - Signalleitung
- 26: - Signalleitung
- 28: - Kabinendrucksensor
- 30: - Signalleitung
- 32: - Sauerstoffdrucksensor
- 34: - Signalleitung
- 36: - Temperatursensor
- 38: - Signalleitung
- 40: - Steuertafel
- 42: - Betriebszustandsanzeige
- 44: - Signalleitung
- 46: - Sauerstoffzwischenspeicher

## Patentansprüche

1. Sauerstoffnotversorgungsvorrichtung für ein Flugzeug, mit einem Sauerstoffdruckspeicher (4) und mindestens einer damit leitungsverbundenen Sauerstoffmaske (10), **dadurch gekennzeichnet, dass** in der Leitung (8) von dem Sauerstoffdruckspeicher (4) zu der zumindest einen Sauerstoffmaske (10) mindestens zwei parallel zueinander angeordnete elektrisch betätig- und ansteuerbare Absperrventile (16, 18) angeordnet sind, von denen zumindest ein Absperrventil (16) eine NO-Funktion (normal-open) aufweist und zumindest ein Absperrventil (18) eine NC-Funktion (normal-closed) aufweist.

2. Sauerstoffnotversorgungsvorrichtung nach Anspruch 1, **dadurch gekennzeichnet, dass** die Absperrventile von einer elektronischen Steuereinrichtung (20) ansteuerbar sind.

3. Sauerstoffversorgungsvorrichtung nach Anspruch 2, **dadurch gekennzeichnet, dass** ein Kabinendrucksensor (28) mit der Steuereinrichtung (20) signalverbunden ist.

4. Sauerstoffnotversorgungsvorrichtung nach einem der Ansprüche 2 oder 3, **dadurch gekennzeichnet, dass** in der Versorgungsleitung (8) eingangsseitig der Absperrventile (16, 18) ein mit der Steuereinrichtung (20) signalverbundener Sauerstoffdrucksensor (32) angeordnet ist.

5. Sauerstoffnotversorgungsvorrichtung nach einem der Ansprüche 2 oder 3, **dadurch gekennzeichnet, dass** in der Versorgungsleitung eingangsseitig der Absperrventile ein mit der Steuereinrichtung (20) signalverbundener Temperatursensor (36) angeordnet ist.

6. Sauerstoffnotversorgungsvorrichtung nach einem der Ansprüche 2 bis 5, **dadurch gekennzeichnet, dass** die mit der Steuereinrichtung (20) signalverbundenen Sensoren auf einer Steuertafel (40) der Steuerungseinrichtung (20) angeordnet sind.

7. Sauerstoffnotversorgungsvorrichtung nach einem der vorangehenden Ansprüche, **dadurch gekennzeichnet, dass** ausgangsseitig der Absperrventile eine Ausgleichskammer ausgebildet ist.

## Claims

1. An emergency oxygen supply device for an aircraft, with an oxygen pressure tank (4) and with at least one oxygen mask (10) which is conductively connected thereto, **characterised in that** at least two electrically actuatable and activatable shut-off valves (16, 18), which are arranged parallel to one another, are arranged in the conduit (8) from the oxygen pressure tank (4) to the at least one oxygen mask (10), of which at least one shut-off valve (16) has an NO-function (normal-open) and at least one shut-off valve (18) an NC-function (normal-closed).

2. An emergency oxygen supply device according to claim 1, **characterised in that** the shut-off valves can be activated by an electronic control device (20).

3. An emergency oxygen supply device according to claim 2, **characterised in that** a cabin pressure sensor (28) is signal-connected to the control device (20).

4. An emergency oxygen supply device according to one of the claims 2 or 3, **characterised in that** an oxygen pressure sensor (32), which is signal-connected to the control device (20), is arranged in the supply conduit (8) at the inlet side of the shut-off valves (16, 18).

5. An emergency oxygen supply device according to one of the claims 2 or 3, **characterised in that** a temperature sensor (36), which is signal-connected to the control device (20), is arranged in the supply conduit at the inlet side of the shut-off valves.

6. An emergency oxygen supply device according to one of the claims 2 to 5, **characterised in that** the sensors which are signal-connected to the control device (20) are arranged on a control panel (40) of the control device (20).

7. An emergency oxygen supply device according to one of the preceding claims, **characterised in that** a compensation chamber is formed at the outlet side of the shut-off valves.

## Revendications

1. Dispositif d'alimentation de secours en oxygène pour avion, comportant un réservoir d'oxygène sous pression (4) et au moins un masque à oxygène (10) relié avec par une conduite, **caractérisé en ce que**, dans la conduite (8) allant du réservoir (4) d'oxygène sous pression au masque à oxygène (10), au moins au nombre de un, sont disposés au moins deux robinets d'arrêt (16, 18), disposés parallèlement l'un à l'autre, à manoeuvre et à commande électrique, dont au moins un robinet d'arrêt (16) présente une fonction NO (Normal-Open, soit normal-ouvert), et au moins un robinet d'arrêt (18) présente une fonction NC (Normal-Closed, soit normal-fermé).

2. Dispositif d'alimentation de secours en oxygène selon la revendication 1, **caractérisé en ce que** les robinets d'arrêt peuvent être commandés par un dispositif de commande électronique (20).

3. Dispositif d'alimentation en oxygène selon la revendication 2, caractérisé en qu'un capteur de pression de cabine (28) est connecté par signal au dispositif de commande (20).

4. Dispositif d'alimentation de secours en oxygène selon l'une des revendications 2 ou 3, **caractérisé en ce qu'**un capteur de pression d'oxygène (32), connecté par signal au dispositif de commande (20), est disposé dans la conduite d'alimentation (8), côté entrée des robinets d'arrêt (16, 18).

5. Dispositif d'alimentation de secours en oxygène selon l'une des revendications 2 ou 3, **caractérisé en ce qu'**un capteur de température (36), connecté par signal au dispositif de commande (20), est disposé dans la conduite d'alimentation, côté entrée des robinets d'arrêt.

6. Dispositif d'alimentation de secours en oxygène selon l'une des revendications 2 à 5, **caractérisé en ce que** les capteurs connectés par signal au dispositif de commande (20) sont disposés sur un tableau de contrôle (40) du dispositif de commande (20).

7. Dispositif d'alimentation de secours en oxygène selon l'une des revendications précédentes, **caractérisé en ce qu'**une chambre de compensation est formée côté sortie des robinets d'arrêt.
